# EUROPÄISCHE PATENTSCHRIFT

(11) **EP 0 320 061 B1**
(45) Veröffentlichungstag und Bekanntmachung des Hinweises auf die Patenterteilung: **16.10.1991**
(21) Anmeldenummer: 88202779.0
(22) Anmeldetag: 05.12.1988
(51) Int. Cl.: F04D 29/04, F04D 29/62, F04D 29/20, D06F 39/08, F04D 13/06

(54) **Pumpvorrichtung für leicht viskose Flüssigkeiten**
Pump device for low-viscosity liquids
Dispositif de pompage pour liquides légèrement visqueux

(30) Priorität: 11.12.1987 DE 3741978
(43) Veröffentlichungstag der Anmeldung: 14.06.1989
(73) Patentinhaber: Philips Patentverwaltung GmbH, 22335 Hamburg (DE); Philips Electronics N.V., 5621 BA Eindhoven (NL)
(72) Erfinder: Bertram, Leo, D-5190 Stolberg (DE); Schemmann, Hugo, Dr., Schaesberg (NL)
(74) Vertreter: Kupfermann, Fritz-Joachim, Dipl.-Ing.

(56) Entgegenhaltungen:
- DE-B- 2 407 109
- US-A- 3 072 062
- US-A- 4 187 053

## Beschreibung

Die Erfindung bezieht sich auf eine Pumpvorrichtung für leicht viskose Flüssigkeiten, insbesondere leicht verschmutztes Wasser, mit einem elektrischen Antriebsmotor, der oberhalb des Flüssigkeitsniveaus in einem Auffangbehälter angeordnet ist, dessen Pumpenrad in einem Abstand vom Motor am Boden des Auffangbehälters in einer Pumpkammer angeordnet ist und der über eine den Abstand überbrückende Welle angetrieben wird, die dichtungslos in den Pumpsumpf hineinreicht.

Derartige Pumpvorrichtungen sind bekannt zum Abpumpen von Kondensatflüssigkeit aus Auffangbehältern von Wäschetrocknern. Der deutliche Abstand zwischen Pumpenrad und Motor ist dabei durch die Kondensatorkonstruktion vorgegeben. Es ist bekannt, bei derartigen Pumpvorrichtungen Spaltpolmotoren einzusetzen, die auch aufgrund ihrer kräftigen Dimensionierung von Gewicht her schwer sind. Die etwas eigenwillige Konstruktion einer solchen Kondensatpumpe bringt es dann mit sich, daß solche Pumpen als Einzelteil nicht aufrecht stehen, sondern aufgrund ihrer Kopflastigkeit mit dem schweren Motor umfallen. Ihre Handhabung wird dadurch erschwert. Hinzu kommt, daß die gebräuchlichen Spaltpolmotoren aufgrund ihrer Dimensionen relativ viel Raum beanspruchen.

Ein weiterer Nachteil der bekannten Konstruktionen ist, daß die metallische Motorwelle bis in den Sumpf der Pumpvorrichtung hinein reicht und deshalb aus Sicherheitsgründen geerdet werden muß. Diese Erdung erfordert besondere Montagemaßnahmen.

Es ist Aufgabe der Erfindung, eine Pumpvorrichtung der eingangs erwähnten Art zu schaffen, bei der in den Sumpf keine Metallteile des Motors hineinreichen und bei der der Bedarf an Antriebsleistung derart herabgesetzt ist, daß ein kleiner dimensionierter Motor eingesetzt werden kann und daß die Handhabung verbessert ist.

Die Aufgabe wird erfindungsgemäß gelöst durch die Kombination folgender Merkmale:

- a): der Antriebsmotor ist ein kleinbauender Elektromotor, insbesondere ein zweipoliger Einphasensynchronmotor mit permanentmagnetischem Rotor,
- b): es ist eine Zwischenwelle vorgesehen, die aus einem verschleißfesten und reibungsarmen Kunststoff besteht,
- c): die Zwischenwelle ist trennbar, jedoch formschlüssig mit der Motorwelle verbunden,
- d): auf die Zwischenwelle ist eine Zwischenbuchse aus verschleißfestem und reibungsarmem Kunststoff aufgeschoben, die die Zwischenwelle am Motorlagerschild zentriert und lagert an einer Zwischenlagerstelle zwischen formschlüssiger Verbindung und Pumpenrad,
- e): das Pumpenrad ist abnehmbar und wird erst beim Zusammenbau aufgeschoben.

Durch einen derartigen Aufbau der Wellenverbindung zu dem Pumpenrad kann auf eine metallische Welle, die bis zum Pumpenrad reicht, verzichtet werden. Die Zwischenbuchse sorgt mit der Zwischenlagerstelle für eine ausreichende Führung und Stabilisierung der Kunststoffwelle. Eine lösbare Verbindung von Motor und Pumpenrad bietet Vorteile in fertigungstechnischer Hinsicht und ist servicefreundlicher. Der Einsatz eines Einphasensynchronmotors bringt Vorteile hinsichtlich des Gewichts- und Raumbedarfes.

Nach einer weiteren Ausgestaltung der Erfindung ist vorgesehen, daß die Zwischenlagerstelle zum Auffangen der Biegekräfte, die vom Pumpenrad auf die Zwischenwelle ausgeübt werden, ausgelegt ist. Mittels der Zwischenlagerstelle der Zwischenbuchse lassen sich Biegebelastungen, die vom Pumpenrad her kommen, auffangen. Besonders günstig ist es dabei, wenn die Zwischenlagerstelle an der Stelle vorgesehen ist, an der die Gefahr maximaler Biegung ohne Lagerung auftritt.

Nach einer weiteren Ausgestaltung der Erfindung ist vorgesehen, daß die Wellenanordnung, bestehend aus der Zwischenwelle und der Zwischenbuchse, von oben her in eine Deckenwand einsetzbar ist, die ihrerseits in die Behälterdecke des Auffangbehälters eingesetzt ist. Mit dieser Konstruktion wird die Montage der Pumpvorrichtung wesentlich erleichtert. Nacheinander werden die Zwischenbuchse und die Welle durch die Deckenwand in den Auffangbehälter eingesetzt. Eine solche Montage läßt sich ohne weiteres automatisieren.

In Verfolgung dieses Gedankens ist vorgesehen, daß der Motor mittels einer Schnappfeder auf der Deckenwand festgesetzt ist und dabei die Zwischenwelle und die Zwischenbuchse festlegt. Nach dem Einsetzen von Zwischenbuchse und Welle wird dann der Motor aufgesetzt, der mit seinem Lagerschild Zwischenbuchse und Welle festhält; lediglich die Schnappfeder sorgt für eine ausreichend feste unverlierbare Verbindung.

Nach einer weiteren Ausgestaltung der Erfindung ist vorgesehen, daß das Pumpenrad symmetrisch aufgebaut ist und aus elastischem Kunststoff besteht, wobei in seinem Zentrum eine Aufnahmeöffnung für die Zwischenwelle vorgesehen ist, deren Abmessung in zwei senkrecht aufeinander stehenden Richtungen unterschiedlich groß ausgebildet ist, und daß das in die Aufnahmeöffnung einsteckbare Steckende der Zwischenwelle entsprechend geformt ist, um eine formschlüssige Verbindung zum Pumpenrad zu gewährleisten. Das aus Kunststoff im Spritzverfahren gebildete elastische Pumpenrad kann so beispielsweise auf der Zwischenwelle verdrehfest festgelegt werden, wenn die Aufnahmeöffnung und das Steckende der Zwischenwelle abgeplattet ausgebildet sind. Wenn darüber hinaus in Weiterbildung der Erfindung vorgesehen ist, daß der Kopf des Steckendes der Zwischenwelle wulstförmig ausgebildet ist, dann läßt sich das elastische Pumpenrad einfach auf das einsteckbare Zwischenwellenende aufknöpfen.

Nach einer weiteren Ausgestaltung der Erfindung ist vorgesehen, daß die obere Wand der Pumpenkammer zur Zwischenwelle hin kegelförmig ansteigend ausgebildet ist und die Größe einer Ringöffnung um die Zwischenwelle so gewählt ist, daß die Entlüftung der Pumpenkammer durch die Ringöffnung hindurch gewährleistet ist.

Die Erfindung wird anhand der Zeichnung näher erläutert. Es zeigen:
Fig. 1 einen Schnitt durch eine Pumpvorrichtung für leicht viskose Flüssigkeiten, die für einen Kondensations-Wäschetrockner geeignet ist,
Fig. 2 einen Schnitt durch das Pumpenrad und die Pumpkammer der Pumpvorrichtung.

Die in Fig. 1 dargestellte Pumpvorrichtung ist vorgesehen für das Abpumpen von Kondensatflüssigkeit aus einem Wäschetrockner. Ein Wäschetrockner mit Kondensator weist einen Auffangbehälter 1 auf, in den eine Pumpvorrichtung 3 eingesetzt ist. Zu diesem Zweck hat die Behälterdecke 4 eine Öffnung 5, in die eine Deckenwand 6 der Pumpvorrichtung 3 hineinpaßt. Die Deckenwand 6 der Pumpvorrichtung 3 liegt auf Schultern 7 rings um die Öffnung 5 auf und steht gleichzeitig mit Füßen 8 auf dem Boden 9 des Auffangbehälters 4.

Auf der Deckenwand 6, die gemeinsam mit einer Wand 10, einer Pumpkammer 11 und einem Pumpstutzen 12 aus Kunststoff gespritzt ist, befindet sich ein ebenfalls mitgespritzter Lagerbock 13 für einen Antriebsmotor 14. Wie man aus Fig. 1 erkennt, führt der Pumpstutzen 12 durch die Deckenwand 6 nach oben hindurch. Oberhalb der Deckenwand 6 kann an ihn eine Abwasserleitung angeschlossen werden. Der Lagerbock 13 ist mit einer zentralen, lotrechten Bohrung 15 und einem die Bohrung 15 verlängernden Stutzen 16 versehen, der der Lagerung einer Wellenanordnung 17 dient.

Die Wellenanordnung 17 besteht aus einer Zwischenbuchse 18, die auf Schultern 19 des Lagerbockes 13 aufsitzen kann. Die Zwischenbuchse 18 ist zwischen Deckenwand 6 und Pumpkammerwand 10 mit einer Zwischenlagerstelle 20 versehen. In der Zwischenlagerstelle 20 wird eine in die Zwischenbuchse 18 einschiebbare Zwischenwelle 21 gelagert, die an einem Aufsteckende 22 das aus elastischem Kunststoff bestehende Pumpenrad 23 trägt. Dabei wird die Zwischenwelle axial fixiert durch eine Anlageschulter 39a des Motorlagerschildes 39 und der Auflaufschulter 18a der Zwischenbuchse 18. Die Zwischenbuchse 18 und die Zwischenwelle 21 bestehen aus einem verschleißfesten und reibungsarmen Kunststoff. Die Zwischenwelle 21 ist formschlüssig verbunden mit der Welle 24 des Rotors 25 eines zweipoligen Einphasensynchronmotors 26. Der Rotor 25 besteht entsprechend aus einem zweipolig magnetisierten dauermagnetischen Magnetmaterial. Der Motor 26 wird mittels einer Schnappfeder 27 auf den Lagerbock 13 aufgepreßt. Die Schnappfeder 27 stützt sich zu diesem Zweck an einem Lagerarm 28 ab und greift in eine Vertiefung 30 des Lagerbockes 13.

Das Aufsteckende 22 der Zwischenwelle 21 weist am äußersten Ende eine knopf- oder wulstförmige Erweiterung 31 auf, über die das Pumpenrad 23 mit einer zentralen Aufnahmeöffnung 40, wie deutlicher aus Fig. 2 zu ersehen ist, aufknöpfbar ist. Das Aufsteckende 22 ist, um eine ausreichende Verdrehsicherheit zu erhalten, im Aufknöpfbereich 32 abgeflacht, im Schnitt beispielsweise etwa elliptisch, ausgebildet.

Eine untere Wand 33 der Pumpkammer 11 ist abnehmbar gestaltet. In dieser unteren Wand befindet sich ein Ansaugloch 34. Ein weiteres Loch 35 ist rings um die Zwischenwelle 21 in der oberen Wand 10 der Pumpkammer vorgesehen. Diese Wand läuft schwach kegelförmig nach oben gewölbt auf die Öffnung 35 zu, und die Öffnung 35 ist rings um die Zwischenwelle 21 so groß gehalten, daß Luftblasen ohne Schwierigkeiten in den Innenraum 36 des Auffangbehälters 1 entweichen können.

Die Montage der Pumpvorrichtung erfolgt in der Weise, daß in den Lagerbock 13 der Pumpvorrichtung 37, und zwar in die Bohrung 15 zunächst die Zwischenbuchse 18 eingeschoben wird bis zum Anliegen an den zugeordneten Schultern 19. Dann wird von oben die Zwischenwelle 21 ohne Pumpenrad in die Zwischenbuchse eingeschoben und der Motor 14 nachgesetzt. Die Motorwelle 24 erhält dabei über eine an ihr vorgesehene Außenzahnung und eine an der Zwischenwelle 21 vorgesehene Innenzahnung eine formschlüssige Verbindung 38 zu der Zwischenwelle 21. Durch das Aufschnappen der Feder 27 wird der Motor auf dem Lagerbock 13 festgelegt, und gleichzeitig werden Zwischenwelle 21 und Zwischenbuchse 18 vom Motorlagerschild 39 festgesetzt. Die Zwischenlagerstelle 20 sorgt dann für eine ausreichende Führung und Lagerung der Zwischenwelle 21 in einem Abstand unterhalb der Deckenwand 6.

Bei abgenommener unterer Pumpkammerwand 33 wird nun über die knopfförmige Erweiterung das aus Fig. 2 im Schnitt zu erkennende Pumpenrad 23 aufgeknöpft. Dieses Pumpenrad 23 besteht aus einem elastischen Werkstoff, und dementsprechend sind die Flügel 23a des Pumpenrades 23 entgegen der jeweiligen Drehrichtung wegbiegbar. Weitere Einzelheiten zu der elastischen Flügelausbildung sind in der DE-PS 2407109 beschrieben.

Die Pumpenkammer ist symmetrisch ausgebildet, so daß der Einphasensynchronmotor 14 das Pumpenrad 23 in beiden Richtung drehen kann und in jeder Drehrichtung das durch die zentrale Öffnung 34 aus dem Sumpf 41 in die Pumpe eintretende Wasser durch den radial angeordneten Pumpstutzen 12 wegförderbar ist.

Infolge des Einsatzes einer Kunststoff-Zwischenwelle 21 kann bei dem Antriebsmotor 14 auf eine Erdung verzichtet werden. Bei Verwendung eines Einphasensynchronmotors erzielt man eine beträchtliche Gewichts- und Raumersparnis. Das System ist leicht montierbar und servicefreundlich. Es treten keine Probleme hinsichtlich der Kopflastigkeit auf, weil der Motor von Gewicht leicht ist.

## Patentansprüche

1. Pumpvorrichtung für leicht viskose Flüssigkeiten, insbesondere leicht verschmutztes Wasser, mit einem elektrischen Antriebsmotor, der oberhalb des Flüssigkeitsniveaus in einem Auffangbehälter (1) angeordnet ist, dessen Pumpenrad (23) in einem Abstand vom Motor (14) am Boden (9) des Auffangbehälters (1) in einer Pumpkammer (11) angeordnet ist und der über eine den Abstand überbrückende Welle (21) angetrieben wird, die dichtungslos in den Pumpsumpf (41) hineinreicht, gekennzeichnet durch die Kombination folgender Merkmale:
a) der Antriebsmotor (14) ist ein kleinbauender Elektromotor, insbesondere ein zweipoliger Einphasensynchronmotor mit permanentmagnetischem Rotor (25),
b) es ist eine Zwischenwelle (21) vorgesehen, die aus einem verschleißfesten und reibungsarmen Kunststoff besteht,
c) die Zwischenwelle (21) ist trennbar, jedoch formschlüssig mit der Motorwelle (24) verbunden,
d) auf die Zwischenwelle ist eine Zwischenbuchse (18) aus verschleißfestem und reibungsarmem Kunststoff aufgeschoben, die die Zwischenwelle am Motorlagerschild (39) zentriert und lagert an einer Zwischenlagerstelle (20) zwischen formschlüssiger Verbindung (38) und Pumpenrad (23),
e) das Pumpenrad (23) ist abnehmbar und wird erst beim Zusammenbau aufgeschoben.

2. Pumpvorrichtung nach Anspruch 1, dadurch gekennzeichnet, daß die Zwischenlagerstelle (20) zum Auffangen der Biegekräfte, die vom Pumpenrad (23) auf die Zwischenwelle (21) ausgeübt werden, ausgelegt ist.

3. Pumpvorrichtung nach einem der Ansprüche 1 oder 2, dadurch gekennzeichnet, daß die Wellenanordnung (17), bestehend aus der Zwischenwelle (21) und der Zwischenbuchse (18), von oben her in eine Deckenwand (6) einsetzbar ist, die ihrerseits in die Behälterdecke (4) des Auffangbehälters eingesetzt ist.

4. Pumpvorrichtung nach einem oder mehreren der Ansprüche 1 bis 3, dadurch gekennzeichnet, daß der Motor (14) mittels einer Schnappfeder (27) auf der Deckenwand (6) festgesetzt ist und dabei die Zwischenwelle (21) und die Zwischenbuchse (18) festlegt.

5. Pumpvorrichtung nach Anspruch 1, dadurch gekennzeichnet, daß das Pumpenrad (23) symmetrisch aufgebaut ist und aus elastischem Kunststoff besteht, wobei in seinem Zentrum eine Aufnahmeöffnung (40) für die Zwischenwelle (21) vorgesehen ist, deren Abmessung in zwei senkrecht aufeinander stehenden Richtungen unterschiedlich groß ausgebildet ist, und daß das in die Aufnahmeöffnung einsteckbare Steckende der Zwischenwelle (21) entsprechend geformt ist, um eine formschlüssige Verbindung zum Pumpenrad (23) zu gewährleisten.

6. Pumpvorrichtung nach Anspruch 5, dadurch gekennzeichnet, daß die Aufnahmeöffnung (40) und das Steckende der Zwischenwelle (21) abgeplattet ausgebildet sind.

7. Pumpvorrichtung nach einem der Ansprüche 6 oder 7, dadurch gekennzeichnet, daß der Kopf (31) des Steckendes der Zwischenwelle wulstförmig ausgebildet ist.

8. Pumpvorrichtung nach Anspruch 7, dadurch gekennzeichnet, daß das Pumpenrad (23) über den wulstförmigen Kopf (31) auf das Steckende der Zwischenwelle (21) aufknöpfbar ist.

9. Pumpvorrichtung nach Anspruch 1, dadurch gekennzeichnet, daß die obere Wand (10) der Pumpenkammer (11) zur Zwischenwelle (21) hin kegelförmig ansteigend ausgebildet ist und die Größe einer Ringöffnung (35) um die Zwischenwelle (21) so gewählt ist, daß die Entlüftung der Pumpenkammer (11) durch die Ringöffnung (35) hindurch gewährleistet ist.

## Claims

1. A pump device for low-viscosity liquids, in particular slightly polluted water, which device comprises an electric drive motor arranged above the liquid level in a receptacle (1) and whose pump wheel (23) is arranged in a pump chamber (11) at a distance from the motor (14) on the bottom (9) of the receptacle (1) and is driven by a shaft (21) which bridges the distance and which extends into the pump well (41) without a sealing, characterised by the combination of the following features:
a) the drive motor (14) is a compact electric motor, in particular a two-pole single-phase synchronous motor with a permanent-magnet rotor (25),
b) there is provided an intermediate shaft (21) made of a wear-resistant and low-friction synthetic material,
c) the intermediate shaft (21) is detachably but positively coupled to the motor shaft (24),
d) an intermediate sleeve (18) made of a wear-resistant and low-friction synthetic material is slid onto the intermediate shaft, which sleeve centres the intermediate shaft at the motor bearing shield (39) and supports the intermediate shaft at an intermediate bearing arrangement (20) between the positive coupling (38) and the pump wheel (23),
e) the pump wheel (23) is removable and is not mounted before assembly.

2. A pump device as claimed in Claim 1, characterised in that the intermediate bearing arrangement (20) is constructed to take up the transverse forces exerted on the intermediate shaft (21) by the pump wheel (23).

3. A pump device as claimed in Claim 1 or 2, characterised in that the shaft arrangement (17) comprising the intermediate shaft (21) and the intermediate sleeve (18) can be mounted from the top in a cover wall (6) mounted in the receptacle cover (4) of the receptacle.

4. A pump device as claimed in any one or several of the Claims 1 to 3, characterised in that the motor (14) is secured to the cover wall (6) by means of a snap spring (27) and thereby locates the intermediate shaft (21) and the intermediate sleeve (18).

5. A pump device as claimed in Claim 1, characterised in that the pump wheel (23) is symmetrical and is made of an elastic synthetic material, the wheel having in its centre a recess (40) for receiving the intermediate shaft (21), which recess has different dimensions in two mutually perpendicular directions, and the end of the intermediate shaft (21) to be inserted into the recess is shaped accordingly to guarantee a positive coupling with the pump wheel (23).

6. A pump device as claimed in Claim 5, characterised in that the recess (40) and the insertion end of the intermediate shaft (21) have a flat shape.

7. A pump device as claimed in Claim 6 or 7, characterised in that the head (31) of the insertion end of the intermediate shaft is toric.

8. A pump device as claimed in Claim 7, characterised in that the pump wheel (23) can be locked on the insertion end of the intermediate shaft (21) over the toric head (31).

9. A pump device as claimed in Claim 1, characterised in that the upper wall (10) of the pump chamber (11) tapers upwardly towards the intermediate shaft (21), and an annular opening (35) around the intermediate shaft (21) is dimensioned so as to guarantee venting of the pump chamber (11) through the annular opening (35).

## Revendications

1. Dispositif de pompage pour liquides légèrement visqueux, en particulier de l'eau légèrement polluée, comportant un moteur électrique d'entraînement, installé au-dessus du niveau du liquide dans un récipient collecteur (1), dont la roue de pompe (23) est disposée à une certaine distance du moteur (14) sur le fond (9) du récipient collecteur (1) dans une chambre de pompe (11) et est entraînée par l'intermédiaire d'un arbre (21) couvrant cette distance, qui, sans joint d'étanchéité, atteint le fond (41), caractérisé par la combinaison des particularités suivantes:
a) le moteur d'entraînement (14) est un moteur électrique de petite taille, en particulier un moteur synchrone monophasé bipolaire comportant un rotor (25) à aimant permanent,
b) un arbre intermédiaire (21) est prévu qui est fait d'une matière plastique résistant à l'usure et à faible friction,
c) l'arbre intermédiaire (21) est séparable, mais est accouplé par épousement de forme à l'arbre (24) du moteur,
d) sur l'arbre intermédiaire est glissée une douille intermédiaire (18) en matière plastique résistant à l'usure et à faible friction qui centre l'arbre intermédiaire sur le flasque de palier (39) du moteur et le loge en un point d'appui intermédiaire (20) entre l'accouplement par épousement de forme (38) et la roue de pompe (23),
e) la roue de pompe (23) est amovible et n'est mise en place que lors de l'assemblage.

2. Dispositif suivant la revendication 1, caractérisé en ce que le point d'appui intermédiaire (20) est conçu pour absorber les forces de flexion qui sont exercées par la roue de pompe (23) sur l'arbre intermédiaire (21).

3. Dispositif suivant la revendication 1 ou 2, caractérisé en ce que l'équipage d'arbre (17), constitué de l'arbre intermédiaire (21) et de la douille intermédiaire (18), peut être mis en place de haut en bas dans une paroi de couvercle (6) qui, de son côté, est insérée dans la paroi supérieure (4) du récipient collecteur.

4. Dispositif suivant l'une quelconque des revendications 1 à 3, caractérisé en ce que le moteur (14) est fixé sur la paroi de couvercle (6) au moyen d'un ressort à déclic (27) et qu'il fixe ainsi l'arbre intermédiaire (21) et la douille intermédiaire (18).

5. Dispositif suivant la revendication 1, caractérisé en ce que la roue de pompe (23) est d'un type symétrique et est faite d'une matière plastique élastique, son centre présentant une ouverture de réception (40) pour l'arbre intermédiaire (21) dont les dimensions sont différentes dans deux directions perpendiculaires l'une à l'autre, et que l'extrémité de l'arbre intermédiaire (21) pouvant être enfichée dans l'ouverture de réception est de forme correspondante, afin d'assurer un assemblage par épousement de forme avec la roue de pompe (23).

6. Dispositif suivant la revendication 5, caractérisé en ce que l'ouverture de réception (40) et l'extrémité enfichable de l'arbre intermédiaire (21) sont de forme aplatie.

7. Dispositif suivant la revendication 6 ou 7, caractérisé en ce que la tête (31) de l'extrémité enfichable de l'arbre intermédiaire a la forme d'un bourrelet.

8. Dispositif suivant la revendication 7, caractérisé en ce que la roue de pompe (23) peut être montée par-dessus la tête en forme de bourrelet (31) sur l'extrémité enfichable de l'arbre intermédiaire (21).

9. Dispositif suivant la revendication 1, caractérisé en ce que la paroi supérieure (10) de la chambre de pompe (11) peut former un cône s'élevant en direction de l'arbre intermédiaire (21) et la grandeur d'une ouverture annulaire (35) autour de l'arbre intermédiaire (21) est choisie telle que la mise à l'atmosphère de la chambre de pompe (11) soit assurée par cette ouverture annulaire (35).
